# EUROPÄISCHE PATENTSCHRIFT

(11) **EP 1 918 434 B1**
(45) Veröffentlichungstag und Bekanntmachung des Hinweises auf die Patenterteilung: **31.12.2008**
(21) Anmeldenummer: 06022904.4
(22) Anmeldetag: 03.11.2006
(51) Int. Cl.: D02H 3/00

(54) **Musterkettenschärmaschine**
Sample warper
Ourdissoir d'échantillonnage

(43) Veröffentlichungstag der Anmeldung: 07.05.2008
(73) Patentinhaber: Karl Mayer Textilmaschinenfabrik GmbH, 63179 Obertshausen (DE)
(72) Erfinder: Hohm, Jürgen, 63820 Elsenfeld (DE)
(74) Vertreter: Knoblauch, Andreas

(56) Entgegenhaltungen:
- EP-A- 1 520 920
- WO-A-20/06056556
- DE-C1- 10 061 490
- DE-C1- 19 717 443

## Beschreibung

Die Erfindung betrifft eine Musterkettenschärmaschine mit einer Schärtrommel, einer parallel zur Achse der Schärtrommel bewegbaren Transportflächenanordnung am Umfang der Schärtrommel, mehreren Teilstäben und einer Fadenführeranordnung.

Eine derartige Musterkettenschärmaschine ist aus EP 1 520 920 A2 bekannt.

Eine Musterkettenschärmaschine dient zum Herstellen einer Musterkette, die gelegentlich auch als "Kurzkette" bezeichnet wird. Zum Herstellen der Musterkette werden ein oder mehrere Fäden im Bereich der Stirnseite der Schärtrommel um den Umfang der Schärtrommel gewickelt. Jeder Faden wird so oft um den Umfang der Schärtrommel gelegt, bis die gewünschte Länge der Musterkette erreicht ist. Üblicherweise wird der Faden dabei bei jeder Windung etwas von der Stirnseite weg versetzt abgelegt, so daß ein Wickel mit einer konusförmigen Stirnseite entsteht. Die Transportflächenanordnung bewegt diesen Wickel dann von der Stirnseite weg, um Platz für nachfolgende Fäden zu schaffen.

Wenn die Schärtrommel in der gewünschten Breite der Musterkette bewickelt worden ist, dann müssen die im Prinzip endlos aufgewickelten Fäden durchtrennt werden, um einen Anfang und ein Ende der Musterkette zu erzeugen. Hierzu werden Teilstäbe verwendet, die die Funktion von Schneidstäben haben.

Um ein Fadenkreuz zu erzeugen, verwendet man Teilstäbe, die als Kreuzstäbe dienen. Zur Erzeugung eines Kreuzes werden beispielsweise in der ersten Windung der Fäden die Fäden abwechselnd radial außerhalb und radial innerhalb eines Teilstabes angeordnet. Wenn man eine Schlichteteilung erzeugen möchte, dann werden die Teilstäbe als schlichte Stäbe verwendet, bei denen jeder n-te Faden radial innerhalb und die übrigen Fäden radial außerhalb dieser Teilstäbe angeordnet werden. In der Regel muß man beim Erzeugen einer Musterkette mehrere dieser Funktionen verwenden.

Die Schärtrommel wird an einem Ende an einem Ständer gehalten. Dieser Ständer, der im einfachsten Fall als quaderförmiger Kasten ausgebildet ist, trägt auch die Teilstäbe. Dementsprechend weisen die meisten bekannten Schärtrommeln abgeflachte Seiten auf. Im Bereich dieser Abflachungen sind dann die Teilstäbe angeordnet. Die Transportflächenanordnung befindet sich hingegen im Bereich der abgerundeten Seiten. Dies führt dazu, daß die Fäden beim Wickeln bezogen auf den Umfang der Schärtrommel teilweise relativ weit radial nach innen geführt werden müssen, damit sie lagerichtig unter den entsprechenden Teilstäben zu liegen kommen. Dies erschwert den Schärvorgang, also das Aufwickeln der Fäden auf die Schärtrommel.

Der Erfindung liegt die Aufgabe zugrunde, den Schärvorgang zu vereinfachen.

Diese Aufgabe wird bei einer Musterkettenschärmaschine der eingangs genannten Art dadurch gelöst, daß mindestens zwei Teilstäbe an Umfangspositionen an einer Hälfte der Schärtrommel angeordnet sind, deren Tangenten unter einem Winkel von mindestens 45° zueinander verlaufen.

Mit anderen Worten schließen die Tangenten an den Positionen, an denen diese Teilstäbe angeordnet sind, einen Winkel miteinander ein. Dabei muß es sich nicht um benachbarte Teilstäbe handeln. Es handelt sich aber auch nicht um die Teilstäbe, die aufeinander gegenüberliegenden Seiten der Schärtrommel angeordnet sind, sondern um Teilstäbe auf einer Seite, insbesondere einer vertikalen Hälfte. Dadurch, daß man nicht mehr darauf beschränkt ist, alle Teilstäbe in einer oder zwei Ebenen anzuordnen, wie das bisher der Fall ist, hat man eine größere Freiheit bei der Anordnung der Teilstäbe. Man kann die Position der Teilstäbe nun besser an die Bewegungsbahn der Fadenführeranordnung anpassen. Damit wird die Bewegungssteuerung für die Fäden und damit der Schärprozeß vereinfacht.

Bevorzugterweise ist die Schärtrommel im Querschnitt kreisförmig ausgebildet. Damit folgt der Umfang der Schärtrommel der Bewegungsbahn der Fadenführeranordnung. In der Praxis wird die Kreisform allerdings in der Regel durch ein Polygon angenähert. Auch eine derartige Polygonform soll unter den Begriff der "Kreisform" fallen. Die Schärtrommel wird aber auch bei einer derartigen Polygon-Kreisform homogener, was sich einerseits beim Aufwickeln der Fäden, andererseits aber auch beim Abwickeln der fertigen Musterkette von der Schärtrommel positiv bemerkbar macht. Es ist wesentlich einfacher, Unwuchten zu vermeiden.

Vorzugsweise weisen alle Teilstäbe mit übereinstimmender axialer Position ihrer Enden den gleichen radialen Abstand zur Achse der Schärtrommel auf. Vielfach verwendet man zwei Arten von Teilstäben, nämlich eine erste Art von Teilstäben, die auf den Anfang des sich bildenden Wickels einwirken, und eine zweite Art von Teilstäben, die auf das Ende sich bildenden Wickels einwirken. Die Teilstäbe der ersten Art sind daher radial weiter innen und die Teilstäbe der zweiten Art sind radial weiter außen angeordnet, wobei der radiale Abstand etwa der Dicke des sich bildenden Wickels entspricht. Da sich der Wickel mit einer konusförmigen Stirnseite ausbildet, sind die Enden dieser Teilstäbe entsprechend in Axialrichtung zueinander versetzt. Wenn man nun alle Teilstäbe, die auf den Anfang des Wickels, also auf die ersten Windungen, einwirken, auf der gleichen Kreislinie um die Achse der Schärtrommel anordnet, dann ist die Bewegungssteuerung für die Fäden relativ einfach. Man muß nur kleine Bewegungen unternehmen, um die Fäden auf oder unter den jeweiligen Teilstäben abzulegen. Gleiches gilt für die anderen Teilstäbe, die auf das Ende des Wickels (in Dickenrichtung), also auf die letzten Windungen einwirken.

Vorzugsweise weist die Fadenführeranordnung mindestes einen Fadenführer auf, mit dem das freie Ende mindestens eines Teilstabes gesteuert umfahrbar ist. Man verwendet also die Fadenführeranordnung, um den Faden entweder radial außerhalb oder radial innerhalb des Teilstabes zu positionieren. Wenn man den Faden vor dem freien Ende des Teilstabes vorbeiführt, also im Bereich zwischen dem freien Ende und der Stirnseite der Schärtrommel auf der Transportflächenanordnung ablegt, dann kommt der Faden radial unterhalb des Teilstabes zu liegen. Wenn man den Faden entsprechend auf der anderen Seite des freien Endes des Teilstabes ablegt, dann kommt der Faden radial außerhalb des Teilstabes zu liegen. Durch eine axiale Positionierung der Fäden im Bereich eines jeden Teilstabes läßt sich also steuern, ob der Faden auf oder unter dem entsprechenden Teilstab liegt.

Hierbei ist bevorzugt, daß mindestens ein Teilstab als passiver Teilstab ausgebildet ist. Der passive Teilstab weist also keine beweglichen Elemente auf. Er kann eine winklig zu Teilstab abstehende Fangspitze aufweisen, die verhindert, daß ein einmal aufgelegter Faden vom Teilstab herunter rutscht. Es ist aber nicht erforderlich, daß dieser Fangfinger beweglich ausgebildet ist, um den entsprechenden Faden zu "fangen". Die Verwendung eines passiven Teilstabes senkt die Herstellungskosten und vereinfacht auch den Betrieb. Da der Teilstab beim Abziehen der fertigen Musterkette von der Schärtrommel gelöst werden muß, reicht es aus, eine mechanische Verbindung zu lösen. Es müssen keine Verbindungen gelöst werden, die zur Ansteuerung von bewegten Teilen des Teilstabes dienen.

Vorzugsweise weist die Transportflächenanordnung mehrere Transportbänder auf und in Umlaufrichtung der Fadenführeranordnung ist jeder Teilstab unmittelbar hinter einem Transportband angeordnet. Damit kann man das Transportband verwenden, um den Verlauf des Fadens im Bereich des Teilstabes zu fixieren. Wenn der Faden auf das Transportband aufgelegt ist, dann hält er dort mit einer vergleichsweise guten Reibung fest. Diese Reibung ist erwünscht, damit das Transportband den Wickel von der Stirnseite weg verlagern kann. Eine entsprechend große Reibung mit einem Teilstab ist hingegen unerwünscht. Die Teilstäbe sind beim Schären zumindest in axialer Richtung ortsfest, so daß die Fäden über die Teilstäbe hinweg gleiten müssen. Wenn man daher mehrere Teilstäbe in Umlaufrichtung der Fadenführeranordnung unmittelbar hintereinander anordnet, dann ist die lagerichtige Fixierung des entsprechenden Fadens im Grunde nur für den ersten Teilstab gewährleistet. Zwar können hinter einem Transportband im vorliegenden Fall auch zwei (oder mehrere) Teilstäbe angeordnet sein. Dies ist aber nur zulässig, wenn diese Teilstäbe unterschiedliche Funktionen wahrnehmen, also nicht gleichzeitig einer Fadenfixierung bedürfen. So kann beispielsweise ein Teilstab auf die erste Windung des Wickels wirken und ein anderer hinter dem gleichen Transportband angeordneter Teilstab auf die letzte Windung. In diesem Fall ist sichergestellt, daß eine Teilstabfunktion durch das vorgeschaltete Transportband immer mit einem in Axialrichtung durch das Transportband fixierten Faden erfüllt werden kann.

Bevorzugterweise führt der Fadenführer eine Teilstabende-Umfahrbewegung aus, bevor er das dem Teilstab in Umlaufrichtung vorgelagerte Transportband überquert. Die Position des Fadens in bezug auf das Teilstabende wird also bereits eingestellt, bevor der Faden das Transportband verläßt, bevorzugterweise sogar, bevor der Faden auf das Transportband aufgelegt wird. Dies hat mehrere Vorteile. Zum einen steht genügend Zeit zur Verfügung, um den entsprechenden Faden in Axialrichtung zu verlagern. Zum anderen kann der Faden dann sozusagen gradlinig vom Transportband zu der gewünschten Position relativ zum Teilstab geführt werden, was die Bewegungssteuerung des Fadens weiter vereinfacht.

Da man die Bewegungssteuerung für den Faden im Hinblick auf den Teilstab nun nicht mehr dem Teilstab überläßt, sondern den Fadenführern, muß man auf einen Abstand der Fadenführer in Umfangsrichtung keine Rücksicht mehr nehmen. Die Zahl der Fadenführer, die in der Fadenführeranordnung gleichzeitig in Betrieb sein können, ist also jedenfalls durch die Teilstäbe nach oben hin nicht begrenzt.

Vorzugsweise weisen die Transportbänder in Umfangsrichtung der Schärtrommel einen Abstand zueinander auf, bei dem ein Fadenzulauf und ein Fadenablauf unter einem Winkel von maximal 30°, insbesondere von 25° erfolgt. Die Transportbänder sind also so gleichmäßig um den Umfang der Schärtrommel herum verteilt, daß keines der Transportbänder an seiner Längskante mit einer übermäßig hohen Fadenspannung beaufschlagt wird. Vielmehr wird die Fadenspannung weitgehend gleichförmig auf alle Transportbänder verteilt. Eine gleichmäßige Verteilung wirkt sich günstig auf die Lebensdauer der einzelnen Teile aus. Darüber hinaus wird das Ansteuern der Transportbänder vereinfacht. Alle Transportbänder können mehr oder weniger mit der gleichen Antriebsleistung bewegt werden. Eine gleichmäßige Spannugsverteilung wirkt sich vor allem bei großen Kettlängen und Fadenspannungen positiv auf die Qualität der Kette aus. Bei den bislang vorhandenen vier "Eckbändern" konnte man unter Umständen Abdrücke auf den Fäden erkennen. Im Extremfall war die Reibung der Führungen beim Schären hier so groß, daß die Fäden beim Abbäumen an diesen Stellen rissen.

Vorzugsweise weisen die Transportbänder in Umfangsrichtung mit Ausnahme eines einen V-Ausschnitt überbrückenden Abstandes den gleichen Abstand zueinander auf. Die Transportbänder sind also weitgehend gleichförmig auf dem Umfang der Schärtrommel verteilt, wenn man von dem oben erwähnten V-Ausschnitt absieht. Auch dies dient dazu, die Belastung der Transportbänder zu vergleichmäßigen und die Lebensdauer der Schärtrommel zu erhöhen.

Vorzugsweise sind die Teilstäbe an der Schärtrommel befestigt. Dies hat zwei Vorteile. Zum einen ist es auf diese Weise möglich, die Position der Teilstäbe an den Umfang der Schärtrommel anzupassen, ohne daß man größere Modifikationen am Ständer, der die Schärtrommel hält, vornehmen zu müssen. Zum anderen kann man die Teilstäbe beim Abwickeln der Musterkette mit abwickeln, ohne daß die Teilstäbe mit anderen Elementen der Wirkmaschine kollidieren. Wenn man die Teilstäbe beim Abwickeln der Musterkette von der Schärtrommel mit entfernen kann, dann ist man nicht mehr darauf beschränkt, die Teilstäbe an der Schärtrommel aus der Musterkette herausziehen zu müssen. Der Zugriff auf die Teilstäbe wird vereinfacht. Darüber hinaus ist es möglich, in einem bereits von der Schärtrommel abgewickelten Abschnitt der Musterkette die Spannung etwas abzusenken, so daß das Herausziehen der Teilstäbe vereinfacht wird.

Die Erfindung wird im folgenden anhand eines bevorzugten Ausführungsbeispiels in Verbindung mit der Zeichnung näher beschrieben. Hierin zeigen:
- Fig. 1: eine schematische Seitenansicht einer Musterkettenschärmaschine und
- Fig. 2: eine Stirnseitenansicht auf eine Schärtrommel der Musterkettenschärmaschine.

Fig. 1 zeigt in schematischer Darstellung eine Musterkettenschärmaschine 1 mit einer Schärtrommel 2, die an einem Ständer 3 mit Hilfe einer Welle 4 gelagert ist, wobei der Ständer 3 mit einer Basis 5 verbunden ist. Fig. 2 zeigt die Schärtrommel 2 in Stirnseitenansicht, wobei in Fig. 1 aus Gründen der Übersicht einige Elemente der Schärtrommel 2 weggelassen worden sind, wie nachfolgend erläutert wird.

Auf der vom Ständer 3 abgewandten Seite der Schärtrommel 2 ist eine Fadenführeranordnung 6 vorgesehen, die mehrere Fadenführer 7 aufweist. Jeder Fadenführer 7 ist am radial äußeren Ende einer Speiche 8 angeordnet, wobei die Speichen 8 an einer Welle 9 befestigt sind, die koaxial zur Achse 10 der Schärtrommel 2 angeordnet ist.

Auf der Welle 9 befindet sich auch ein Drehgatter 10 mit mehreren Fadenspulen 11, wobei von jeder Fadenspule 11 ein Faden 12 abgezogen und jeweils einem Fadenführer 7 zugeführt wird. Das Drehgatter 10 ist an einem Ständer 13 gelagert. Ein nicht näher dargestellter motorischer Antrieb kann die Spulen 11 um die Achse 10 der Schärtrommel 2 rotieren lassen.

Am Umfang der Schärtrommel verteilt sind mehrere Transportbänder 14 angeordnet, auf denen die Fadenführer 7 die Fäden 12 ablegen. Dabei erfolgt die Ablage der Fäden im Bereich der Stirnseite, an der auch das Drehgatter 10 angeordnet ist. Die Transportbänder 14 werden bewegt, um den durch das Aufwickeln der Fäden 12 gebildeten Wickel 15 von dieser Stirnseite abzutransportieren.

Wie aus Fig. 2 zu erkennen ist, hat die Schärtrommel 2 einen im wesentlichen kreisförmigen Querschnitt, der allerdings durch ein Polygon angenähert ist. An jeder Ecke des Polygons ist ein Transportband 14 angeordnet. Der Winkel, mit dem die Fäden 12 auf die Transportbänder 14 auflaufen bzw. mit dem sie von den Transportbändern 14 ablaufen, liegt bei allen Transportbändern 14 in der Größenordnung von 10° bis 20°. Eine Ausnahme bildet ein V-förmiger Ausschnitt 16, bei dem die Fäden 12 eine größere Strecke zwischen zwei Transportbändern 14 überbrücken müssen. Auch hier liegt aber der Winkel, mit dem die Fäden 12 auf das entsprechende Transportband auf- bzw. von dem anderen Transportband ablaufen, unter 30°, vorzugsweise sogar unter 25°. Hier kann die Kantenpressung durch Verwendung von zwei V-Stangen 30, 31 vermindert werden. Diese V-Stangen 30, 31 aus rostfreiem Stahl laufen synchron zu den Bändern. Hier werden die Fäden, die nicht geschnitten werden, umgelenkt und mitgeführt. Dies führt dazu, daß es keine übermäßig große Kantenpressung auf die Transportbänder 14 gibt. Vielmehr sind alle Transportbänder 14 im wesentlichen gleich stark belastet, so daß sie durch einen gemeinsamen Antrieb, der hier durch eine Antriebskette 17 symbolisiert ist, angetrieben werden können.

Es ist auch zu erkennen, daß die Transportbänder 14 im wesentlichen gleichförmig um den Umfang der Schärtrommel 2 verteilt sind. Ihr Abstand zueinander ist im wesentlichen gleich, mit Ausnahme des Abstandes zwischen zwei Transportbändern 14a, 14b, die dem V-Ausschnitt 16 benachbart sind.

Zwischen einigen Transportbändern 14 sind Teilstäbe 17-29 angeordnet, wobei aus Gründen der Übersicht in Fig. 1 die Teilstäbe 17, 19, 20 und 24 dargestellt sind, während die übrigen Teilstäbe weggelassen worden sind.

Die Teilstäbe haben unterschiedliche Funktionen. Üblicherweise werden sie in Abhängigkeit von ihrer Funktion auch als Kreuz-, Schneid- oder Schlichtestäbe bezeichnet. Um die nachfolgende Erläuterung zu vereinfachen, wird jedoch einheitlich der Begriff "Teilstab" verwendet.

Wie aus Fig. 2 zu erkennen ist, sind die Teilstäbe 17-29 jeweils an Positionen am Umfang der Schärtrommel 2 angeordnet, deren Tangenten einen Winkel miteinander einschließen. Man kann also einen relativ großen Teil des Umfangs der Schärtrommel 2 ausnutzen, um die Teilstäbe 17-29 anzuordnen. Dieser Bereich beträgt mehr als 150° des Umfangs, im vorliegenden Fall sogar mehr als 180° des Umfangs. Damit gibt es auf jeder vertikalen Hälfte der Schärtrommel Teilstäbe, die an Abschnitte angeordnet sind, deren Tangenten mehr als 45° einschließen. Bei den Teilstäben 17, 20 sind es etwa 85°. Da relativ viel Platz für die Anordnung der Teilstäbe 17-29 zur Verfügung steht, kann man die Teilstäbe 17-29 auch mit einem relativ großen Abstand relativ zueinander anordnet, so daß die Steuerung der Bewegung der Fäden 12 vereinfacht wird, um sie lagerichtig auf oder unter den einzelnen Teilstäben 17-29 abzulegen.

Aus Fig. 2 ist zu erkennen, daß zwischen einigen Transportbändern zwei Teilstäbe 18, 24 bzw. 19, 25 oder 21, 26 bzw. 22, 27 angeordnet sind. Jeder Teilstab eines Paares ist an unterschiedlichen radialen Positionen in Bezug zur Schärtrommel 2 angeordnet. Wie aus Fig. 1 zu erkennen ist, haben die radial weiter außen liegenden Teilstäbe 24 ein axiales Ende, das weiter vom Drehgatter 10 entfernt ist als das axiale Ende der radial weiter innen liegenden Teilstäbe 19-23. Dies ist dadurch zu erklären, daß die Teilstäbe 19-23 auf die Fäden 12 dann wirken, wenn die Fäden 12 mit der ersten Windung um den Umfang der Schärtrommel 2 gewickelt werden. Die anderen Teilstäbe 24-28 wirken hingegen auf das Ende, also die radial am weitesten außen liegenden Lagen des Fadens 12, mit anderen Worten auf die Außenschicht des Wickels 15. Dementsprechend kann man verkürzt sagen, daß zwischen zwei benachbarten Transportbändern nur ein Teilstab einer Funktion angeordnet ist.

Die Bewegung der Fäden 12 wird ausschließlich über die Fadenführer 7 gesteuert. Diese sind um eine Achse 30 der Speichen 8 verschwenkbar, wozu ein motorischer Antrieb 31 vorgesehen ist. Dadurch ist es möglich, die Fäden 12 entweder dichter an der freien Stirnseite der Schärtrommel 2 oder mit einer größeren Entfernung zur freien Stirnseite der Schärtrommel 2 abzulegen. Es ist also auch möglich, die Fäden 12 am freien Ende der Teilstäbe 17-29 vorbei zu führen oder die Fäden 12 auf die Teilstäbe 17-29 aufzulegen.

Dementsprechend können die Teilstäbe 17-29 als passive Teilstäbe ausgebildet sein, bei denen keine beweglichen Elemente vorhanden sind. Jeder Teilstab weist zwar eine Fangspitze 32 auf. Diese Fangspitze 32 ist jedoch starr am Teilstab 17 befestigt und verhindert nur, daß ein einmal aufgelegter Faden 12 nicht von dem Teilstab 17 herunterrutscht.

Um das Herausziehen des Teilstabes 17-29 aus der späteren Kette zu vereinfachen, kann vorgesehen sein, daß die Fangspitze 32 lösbar am Teilstab 17-29 montiert ist, so daß sie vor dem Herausziehen der Teilstäbe 17-29 aus der fertigen Kette abgenommen werden kann.

Dadurch, daß die Teilstäbe 17-29 als passive Teilstäbe ausgebildet sind, benötigen sie keine Steuerung oder Steuerungsinformationen mehr. Es ist also möglich, wie dies in Fig. 1 dargestellt ist, daß die Teilstäbe 17-29 an der Schärtrommel 2 befestigt sind.

Wenn der Wickel 15 also fertig gestellt ist, dann werden die sozusagen endlos aufgewickelten Fäden 12 (eine Fadenunterbrechung durch einen Musterwechsel soll hier außer Betracht gelassen werden) durchtrennt, um einen Anfang und ein Ende der Musterkette zu bilden. Die so gebildete Musterkette wird dann von der Schärtrommel 2 abgezogen und auf eine Bäumeinrichtung aufgewickelt. Dabei kann man die von der Schärtrommel 2 gelösten Teilstäbe 17-29 ein Stück weit mit abwickeln, also von der Schärtrommel entfernen. Sobald die Teilstäbe 17-29 von der Schärtrommel entfernt worden sind, kann man die Spannung in dem den jeweiligem Teilstab 17-29 enthaltenden Abschnitt der Musterkette vermindern, um das Herausziehen der Teilstäbe 17-29 zu erleichtern.

Um einen Faden 12 in Bezug auf einen Teilstab 17 in einer gewünschten Weise zu führen, wird der entsprechende Fadenführer 7 bereits vor Erreichen des dem Fadenführer 17 vorhergehenden Transportbandes 14 in die gewünschte Position verschwenkt. Wenn der Faden 12 dann den Teilstab 17 passiert, wird er durch das Transportband 14 festgehalten, so daß eine sehr genaue Positionierung des Fadens gegenüber dem Teilstab 17 möglich ist. Gleiches gilt natürlich in entsprechender Weise für die übrigen Teilstäbe 18-29 und die diesen Teilstäben zugeordneten Transportbänder 14. Dadurch, daß die Steuerung der Fadenbewegung, insbesondere das Erfassen der Fäden 12 durch die Teilstäbe 17-29, nicht mehr durch die Teilstäbe 17 erfolgt, sondern durch die Fadenführer 7, ist die Zahl der gleichzeitig verwendbaren Fadenführer 7 theoretisch nach oben hin nicht begrenzt. Aus praktischen und konstruktiven Gründen werden sich natürlich andere Grenzen ergeben. Dadurch, daß die einzelnen Teilstäbe 17-29 in Umfangsrichtung der Schärtrommel 2 einen relativ großen Abstand zueinander aufweisen, haben die einzelnen Fadenführer 7 zwischen den einzelnen Teilstäben 17-29 genügend Zeit, um die entsprechenden Versatzbewegungen durchzuführen. Dementsprechend kann die Umlaufgeschwindigkeit der Fadenführer 7 relativ hoch gewählt werden.

## Patentansprüche

1. Musterkettenschärmaschine (1) mit einer Schärtrommel (2), einer parallel zur Achse (40) der Schärtrommel (2) bewegbaren Transportflächenanordnung am Umfang der Schärtrommel (2), mehreren Teilstäben (17-29) und einer Fadenführeranordnung (6), **dadurch gekennzeichnet, daß** mindestens zwei Teilstäbe (17-29) an Umfangspositionen an einer Hälfte der Schärtrommel (2) angeordnet sind, deren Tangenten unter einem Winkel von mindestens 45° zueinander verlaufen.

2. Maschine nach Anspruch 1, **dadurch gekennzeichnet, daß** die Schärtrommel (2) im Querschnitt kreisförmig ausgebildet ist.

3. Maschine nach Anspruch 1 oder 2, **dadurch gekennzeichnet, daß** alle Teilstäbe (17-29) mit übereinstimmender axialer Position ihre Enden den gleichen radialen Abstand zur Achse (40) der Schärtrommel (2) aufweisen.

4. Maschine nach einem der Ansprüche 1 bis 3, **dadurch gekennzeichnet, daß** die Fadenführeranordnung (6) mindestens einen Fadenführer 7 aufweist, mit dem das freie Ende mindestens eines Teilstabes (17-29) gesteuert umfahrbar ist.

5. Maschine nach Anspruch 4, **dadurch gekennzeichnet, daß** der mindestens eine Teilstab (17-29) als passiver Teilstab ausgebildet ist.

6. Maschine nach einem der Ansprüche 1 bis 5, **dadurch gekennzeichnet, daß** die Transportflächenanordnung mehrere Transportbänder (14) aufweist und in Umlaufrichtung der Fadenführeranordnung (6) jeder Teilstab (17-29) unmittelbar hinter einem Transportband (14) angeordnet ist.

7. Maschine nach Anspruch 6, **dadurch gekennzeichnet, daß** der Fadenführer (7) eine Teilstabende-Umfahrbewegung ausführt, bevor er das dem Teilstab in Umlaufrichtung vorgelagerte Transportband (14) überquert.

8. Maschine nach Anspruch 6 oder 7, **dadurch gekennzeichnet, daß** die Transportbänder (14) in Umfangsrichtung der Schärtrommel (2) einen Abstand zueinander aufweisen, bei dem ein Fadenzulauf und ein Fadenablauf unter einem Winkel von maximal 30°, insbesondere maximal 25°, erfolgt.

9. Maschine nach einem der Ansprüche 6 bis 8, **dadurch gekennzeichnet, daß** die Transportbänder (14) in Umfangsrichtung mit Ausnahme eines einen V-Ausschnitt (16) überbrückenden Abstandes den gleichen Abstand zueinander aufweisen.

10. Maschine nach einem der Ansprüche 1 bis 9, **dadurch gekennzeichnet, daß** die Teilstäbe (17-29) an der Schärtrommel (2) befestigt sind.

11. Maschine nach einem der Ansprüche 1 bis 10, **dadurch gekennzeichnet, daß** die Teilstäbe (17-29) über einen Umfangsbereich mit mindestens 150° verteilt sind.

## Claims

1. Pattern warp knitting machine (1) having a warping cylinder (2), a transport surface assembly at the circumference of the warping cylinder (2), which assembly is movable parallel to the axis (40) of the warping cylinder (2), several crossing rods (17-29) and a thread guide assembly (6), **characterised in that** at least two crossing rods (17-29) are arranged at circumferential positions on one half of the warping cylinder (2), the tangents of which run at an angle of at least 45° to each other.

2. Machine according to claim 1, **characterised in that** the warping cylinder (2) is of circular cross-section.

3. Machine according to claim 1 or 2, **characterised in that** all the crossing rods (17-29) with corresponding axial position of their ends have the same radial distance from the axis (40) of the warping cylinder (2).

4. Machine according to any of claims 1 to 3, **characterised in that** the thread guide assembly (6) has at least one thread guide (7) which can move round the free end of at least one crossing rod (17-29) under control.

5. Machine according to claim 4, **characterised in that** the at least one crossing rod (17-29) is designed as a passive crossing rod.

6. Machine according to any of claims 1 to 5, **characterised in that** the transport surface assembly has several conveyor belts (14) and each crossing rod (17-29) is arranged directly behind a conveyor belt (14) in the direction of rotation of the thread guide assembly (6).

7. Machine according to claim 6, **characterised in that** the thread guide (7) performs a movement round the end of the crossing rod before it crosses the conveyor belt (14) mounted in front of the crossing rod in the direction of rotation.

8. Machine according to claim 6 or 7, **characterised in that** the conveyor belts (14) have a distance from each other in the circumferential direction of the warping cylinder (2), with which thread feed and thread removal take place at an angle of not more than 30°, in particular not more than 25°.

9. Machine according to any of claims 6 to 8, **characterised in that** the conveyor belts (14) have the same distance from each other in the circumferential direction with the exception of a distance bridging a V-notch (16).

10. Machine according to any of claims 1 to 9, **characterised in that** the crossing rods (17-29) are attached to the warping cylinder (2).

11. Machine according to any of claims 1 to 10, **characterised in that** the crossing rods (17-29) are distributed over a circumferential range with at least 150°.

## Revendications

1. Ourdissoir d'échantillonnage (1) comprenant un tambour d'ourdissoir (2), un agencement de surface de transport sur la périphérie du tambour d'ourdissoir (2), déplaçable parallèlement à l'axe (40) du tambour d'ourdissoir (2), plusieurs barres partielles (17-29) et un agencement de guide-fil (6), **caractérisé en ce qu'**au moins deux barres partielles (17-29) sont disposées dans des positions périphériques sur une moitié du tambour d'ourdissoir (2), dont les tangentes s'étendent suivant un angle d'au moins 45° les unes par rapport aux autres.

2. Ourdissoir selon la revendication 1, **caractérisé en ce que** le tambour d'ourdissoir (2) est réalisé sous forme circulaire en section transversale.

3. Ourdissoir selon la revendication 1 ou 2, **caractérisé en ce que** toutes les barres partielles (17-29), avec une position axiale de leurs extrémités en coïncidence, présentent la même distance radiale à l'axe (40) du tambour d'ourdissoir (2).

4. Ourdissoir selon l'une quelconque des revendications 1 à 3, **caractérisé en ce que** l'agencement de guide-fil (6) présente au moins un guide-fil (7) avec lequel l'extrémité libre d'au moins une barre partielle (17-29) peut être contournée de manière commandée.

5. Ourdissoir selon la revendication 4, **caractérisé en ce que** l'au moins une barre partielle (17-29) est réalisée sous forme de barre partielle passive.

6. Ourdissoir selon l'une quelconque des revendications 1 à 5, **caractérisé en ce que** l'agencement de surface de transport présente plusieurs bandes de transport (14) et, dans la direction périphérique de l'agencement de guide-fil (6), chaque barre partielle (17-29) est disposée directement derrière une bande de transport (14).

7. Ourdissoir selon la revendication 6, **caractérisé en ce que** le guide-fil (7) effectue un mouvement de contournement de l'extrémité de la barre partielle, avant de traverser la bande de transport (14) montée en amont de la barre partielle dans le sens périphérique.

8. Ourdissoir selon la revendication 6 ou 7, **caractérisé en ce que** les bandes de transport (14) présentent, dans la direction périphérique du tambour d'ourdissoir (2), une distance l'une par rapport à l'autre à laquelle une entrée de fil et une sortie de fil s'effectuent suivant un angle de 30° maximum, notamment de 25° maximum.

9. Ourdissoir selon l'une quelconque des revendications 6 à 8, **caractérisé en ce que** les bandes de transport (14) présentent, dans la direction périphérique, à l'exception d'une distance surmontant une portion en V (16), la même distance l'une par rapport à l'autre.

10. Ourdissoir selon l'une quelconque des revendications 1 à 9, **caractérisé en ce que** les barres partielles (17-29) sont fixées sur le tambour d'ourdissoir (2).

11. Ourdissoir selon l'une quelconque des revendications 1 à 10, **caractérisé en ce que** les barres partielles (17-29) sont réparties sur une région périphérique sur au moins 150°.
